# EUROPÄISCHE PATENTSCHRIFT

(11) **EP 2 063 179 B1**
(45) Veröffentlichungstag und Bekanntmachung des Hinweises auf die Patenterteilung: **12.10.2011**
(21) Anmeldenummer: 08105666.5
(22) Anmeldetag: 27.10.2008
(51) Int. Cl.: F24C 7/08, F24C 3/12

(54) **Bedieneinheit für ein Hausgerät und Verfahren zum Herstellen einer Bedieneinheit**
Control unit for a household appliance and method of production of a control unit
Unité de commande pour un appareil ménager et procédé destiné à la fabrication d'une unité de commande

(30) Priorität: 20.11.2007 DE 102007055311
(43) Veröffentlichungstag der Anmeldung: 27.05.2009
(73) Patentinhaber: BSH Bosch und Siemens Hausgeräte GmbH, 81739 München (DE)
(72) Erfinder: Fleissner, Reinhard, 83352 Altenmarkt a.d. Alz (DE); Huber, Ernst, 83308 Trostberg (DE)

(56) Entgegenhaltungen:
- WO-A1-2006/001617
- DE-A1- 10 051 117
- DE-A1- 19 504 471
- GB-A- 2 342 438

## Beschreibung

Die Erfindung betrifft eine Bedieneinheit für ein Hausgerät, welche einen Blendenträger aufweist, an den eine Blende mittels eines Klebebands angeklebt ist, und zumindest ein Bedienelement umfasst, welches sich über das Niveau der Vorderseite der Blende erhaben erstreckt. Die Erfindung betrifft des Weiteren ein Verfahren zum Herstellen einer Bedieneinheit.

Bei Hausgeräten, wie beispielsweise Backöfen, ist bekannt, dass Blenden mit doppelseitigen Klebebändern an Blendenträger einer Bedieneinheit angeklebt werden. Da bei unterschiedlichen Baureihen unterschiedliche Blenden verwendet werden können, tritt das Problem auf, dass sich bei unterschiedlichen Baureihen die Bedienelemente mit unterschiedlichen Ausmaßen aus der Bedieneinheit heraus erstrecken. Dies hat neben designerisch unerwünschten Aspekten auch den Nachteil, dass gegebenenfalls die Bedienung oder Greifbarkeit eines Bedienelements eingeschränkt ist. Dadurch ist auch der Kundennutzen eingeschränkt und nicht mehr zufriedenstellend.

Darüber hinaus ist bekannt, dass bei verschiedenen Baureihen eines Hausgerätetyps für ein von der Funktion her gleiches Bedienelement dieses mit unterschiedlichen Ausmaßen für die jeweilige Baureihe ausgebildet und gefertigt werden muss, um gewährleisten zu können, dass sich dieses mit entsprechendem Ausmaß über das Niveau der Vorderseite der Blende erstreckt und somit bei allen Baureihen eine entsprechende Bedienung komfortabler erfolgen kann. Dies ist jedoch sehr bauteil- und kostenintensiv, da für jede Baureihe spezifische Ausgestaltungen eines Bedienelements vorgesehen werden müssen.

Der Oberbegriff von Ansprüchen 1 und 9 ist aus der GB-A-2342438 bekannt.

Es ist Aufgabe der vorliegenden Erfindung, eine Bedieneinheit für ein Hausgerät und ein Verfahren zum Herstellen einer Bedieneinheit zu schaffen, bei welchem bei zumindest zwei unterschiedlichen Baureihen die gleichen Komponenten im Bezug auf Bedienelemente und dergleichen verwendet werden können und dennoch die komfortable Bedienung gewährleistet werden kann.

Diese Aufgabe wird durch eine Bedieneinheit, welche die Merkmale nach Anspruch 1 aufweist, und ein verfahren, welches die Merkmale nach Anspruch 9 aufweist, gelöst.

Eine erfindungsgemäße Bedieneinheit für ein Hausgerät umfasst einen Blendenträger, an den eine Blende mittels eines Klebebands angeklebt ist. Darüber hinaus umfasst die Bedieneinheit zumindest ein Bedienelement, welches sich über das Niveau der Vorderseite der Blende erhaben erstreckt. Die Dicke des Klebebands ist abhängig von der Dicke der Blende so ausgebildet, dass die gesamte Dicke einer ersten Kombination einer ersten Blende mit einem ersten Klebeband gleich der gesamten Dicke einer zweiten Kombination einer zweiten Blende mit einem zweiten Klebeband ist.

Es wird somit das Problem dadurch gelöst, dass unterschiedliche Blendentypen mit unterschiedlichen Klebebändern in Hinblick auf deren Dicke kombiniert werden, so dass stets die gleiche Gesamtdicke erzeugt ist. Dadurch kann auch bei der Verwendung von gleichen Komponenten im Hinblick auf Bedienelemente bei unterschiedlichen Baureihen stets eine komfortable Bedienung des Bedienelements gewährleistet werden. Darüber hinaus können in diesem Zusammenhang designerischen Anforderungen besonders Rechung getragen werden, da quasi bei allen Baureihen ein ausreichendes erhabenes Erstrecken der Bedienelemente über das Niveau der Vorderseite der Blende gewährleistet ist.

Dadurch kann auch gewährleistet werden, dass bei unterschiedlichen Baureihen eines Hausgeräts, insbesondere einer Bedieneinheit, zumindest einige Komponenten der Bedieneinheit, wie Bedienelemente, Blendenträger, Schaltergriffe, Tastenbänke, Elektronikbauteile und Schalter quasi in gleicher Weise mit gleichen Ausmaßen verwendet werden können, wodurch ein erheblicher Aufwand zur Konstruktion in der Entwicklung eingespart werden kann. Über allen Designreihen können somit eine Vielzahl von Gleichteilen verwendet werden.

Vorzugsweise ist die erste Blende aus Glas ausgebildet und weist eine größere Dicke als die zweite Blende auf.

Die zweite Blende ist vorzugsweise aus Edelstahl ausgebildet und weist eine kleinere Dicke als die erste Blende auf.

Insbesondere weist das erste Klebeband eine Dicke von etwa 0,8 mm auf. Bevorzugt weist das zweite Klebeband eine Dicke von 4 mm auf.

Insbesondere bei der ersten Kombination mit einer ersten Blende aus Glas und einem Klebeband mit einer Dicke von 0,8 mm kann eine gesamte Dicke dieser Kombination erzeugt werden, welche im Wesentlichen gleich der gesamten Dicke einer zweiten Kombination umfassend eine zweite Blende aus Edelstahl und einem Klebeband mit einer Dicke von etwa 4 mm, erreicht werden. Gerade diese spezifischen Kombinationen werden bei unterschiedlichen Baureihen von Hausgeräten, insbesondere Backöfen oder Elektroherden, verwendet.

Gerade bei diesen spezifischen Kombinationen kann somit baureihenübergreifend gewährleistet werden, dass sich spezifische Bedienelemente zum einen bei allen Baureihen verwenden lassen, und zum anderen nahezu mit gleichem Ausmaß sich über die Vorderseite der Blende erhaben erstrecken.

Vorzugsweise ist die gesamte Dicke der Kombination zwischen einer Blende und einem Klebeband so ausgebildet, dass das Ausmaß, mit dem sich das Bedienelement über das Niveau der Vorderseite einer Blende erstreckt, bei allen Blende-Klebeband-Kombinationen, welche für unterschiedliche Baureihen eines Hausgeräts bzw. einer Bedieneinheit vorgesehen sind, gleich ist. Gerade bei dieser spezifischen Ausgestaltung kann somit die benutzerfreundliche und komfortable Bedienung bei allen Baureihen gewährleistet werden. Darüber hinaus kann durch dieses spezifische Ausgestalten dem designerischen Anspruch besonders Rechnung getragen werden, da der Kunde bei allen Baureihen und Gerätetypen das gleiche Komfortempfinden bei der Bedienung vorfindet.

Vorzugsweise ist ein Klebeband als ein doppelseitiges Klebeband ausgebildet.

Insbesondere erstreckt sich das Bedienelement durch ein durchgängiges Loch in der Blende. Vorzugsweise ist ein Bedienelement als Bedienknebel ausgebildet, welcher gedreht und/oder gedrückt werden kann. Gerade dann, wenn das Bedienelement als versenkbarer Bedienknebel ausgebildet ist, kann dem designerischen Aspekt und der Versenkbarkeit besonders Rechnung getragen werden, da im versenkten Zustand die Bündigkeit mit der Vorderseite der Blende bei allen Baureihen gewährleistet werden kann. Ein Überstehen im versenkten Zustand über das Niveau der Vorderseite oder ein zu tiefes Einsenken kann dadurch baureihenübergreifend verhindert werden.

Bei einem erfindungsgemäßen Verfahren zum Herstellen einer Bedieneinheit für ein Hausgerät, wird eine Blende mittels eines Klebebands an einen Blendenträger angeklebt, und ein Bedienelement der Bedieneinheit zumindest zeitweise so positioniert, dass es sich über das Niveau der Vorderseite der Blende erhaben erstreckt. Die Dicke des Klebebands wird abhängig von der Dicke der Blende so gewählt, dass mit einer ersten Kombination einer ersten Blende mit einem ersten Klebeband eine zu einer zweiten Kombination einer zweiten Blende mit einem zweiten Klebeband gleiche gesamte Dicke erzeugt wird.

Es wird somit das Problem dadurch gelöst, dass unterschiedliche Blendentypen mit unterschiedlichen Klebebändern in Hinblick auf deren Dicke kombiniert werden, so dass stets die gleiche Gesamtdicke erzeugt ist. Dadurch kann auch bei der Verwendung von gleichen Komponenten im Hinblick auf Bedienelemente bei unterschiedlichen Baureihen stets eine komfortable Bedienung des Bedienelements gewährleistet werden. Darüber hinaus können in diesem Zusammenhang designerischen Anforderungen besonders Rechung getragen werden, da quasi bei allen Baureihen ein ausreichendes erhabenes Erstrecken der Bedienelemente über das Niveau der Vorderseite der Blende gewährleistet ist.

Vorteilhafte Ausführungen der erfindungsgemäßen Bedieneinheit sind als vorteilhafte Ausführungen des erfindungsgemäßen Verfahrens anzusehen.

Selbstverständlich gelten die Ausführungen nicht nur für Bedienelemente, welche als Bedienknebel oder dergleichen ausgebildet sind, sondern auch für alle sonstigen in der Schalterfront liegenden Bauteile, welche hier unter den Begriff Bedienelemente summiert werden. Dies können auch Displays, Kippschalter, berührsensitive Elemente oder dergleichen sein.

Ausführungsbeispiele der Erfindung werden nachfolgen anhand schematischer Zeichnungen näher erläutert. Es zeigen:
- Fig.1: eine schematische Frontansicht eines Hausgeräts mit einer erfindungsgemäßen Bedieneinheit;
- Fig. 2: eine Schnittdarstellung durch eine erste Ausführung einer erfindungsgemäßen Bedieneinheit; und
- Fig. 3: eine Schnittdarstellung durch ein zweites Ausführungsbeispiel einer erfindungsgemäßen Bedieneinheit.

In den Figuren werden gleiche oder funktionsgleiche Elemente mit den gleichen Bezugszeichen versehen.

In Fig. 1 ist ein Hausgerät 1 in einer Frontansicht gezeigt. Das Hausgerät 1 ist im Ausführungsbeispiel als Backofen ausgebildet. Prinzipiell kann das Hausgerät 1 auch ein beliebiges anderes Hausgerät sein, welches eine Bedieneinheit 2 umfasst. In diesem Zusammenhang kann beispielsweise auch ein Dampfgargerät, ein Mikrowellengerät, ein Geschirrspüler, eine Waschmaschine, ein Wäschetrocken etc. ausgebildet sein. Diese Aufzählung ist lediglich beispielhaft und nicht als abschließend zu verstehen. Grundsätzlich kann die Erfindung für jedes Hausgerät vorgesehen sein, welches eine Bedieneinheit aufweist.

Die Bedieneinheit 2 umfasst eine Mehrzahl von Bedienelementen 3, welche in Anzahl und Anordnung in der Darstellung gemäß Fig. 1 lediglich beispielhaft gezeigt sind.

Die Bedieneinheit 2 ist in vertikaler Richtung des Hausgeräts 1 betrachtet über einem Garraum 4 angeordnet, welcher durch Wände 5, 6, 7, 8 und 9 begrenzt ist. Die Wände 5 bis 9 sind einer Muffel 10 zugeordnet, welche frontseitig offen ausgebildet ist, so dass eine Beschickungsöffnung 11 für den Garraum 4 ausgebildet ist. Die Beschickungsöffnung 11 ist durch eine Tür 12 verschließbar.

In Fig. 2 ist eine Schnittdarstellung entlang der Schnittlinie A-A gemäß Fig. 1 gezeigt. Fig. 2 zeigt dabei ein erstes Ausführungsbeispiel einer Bedieneinheit 2. Die Bedieneinheit 2 umfasst eine erste Blende 13 und einen ersten Blendenträger 14. Darüber hinaus umfasst die Bedieneinheit 2 weitere Bauteile, wie beispielsweise Schaltergriffe, Tastenbänke, Elektronikbauteile und Schalter, welche in ihrer Gesamtheit mit dem Bezugszeichen 15 gekennzeichnet sind.

In dem in Fig. 2 gezeigten Ausführungsbeispiel ist die erste Blende 13 aus Glas ausgebildet. Diese erste Blende 13 weist eine Dicke d1 auf. Die erste Blende 13 ist mit einem doppelseitigen Klebeband 16 an dem Blendenträger 14 angeklebt. Das doppelseitige Klebeband 16 weist eine Dicke d2 auf.

Das Bedienelement 3, welches als versenkbarer Bedienknebel ausgebildet ist, erstreckt sich über eine Länge I über das Niveau der Vorderseite 17 der Blende 13 erhaben hinaus. Die Dicke d2 des doppelseitigen Klebebands 16 beträgt in dem ersten Ausführungsbeispiel 0,8 mm.

Darüber hinaus ist eine Länge zwischen der Vorderseite des Blendenträgers 14 und einer Rückseite der Bedieneinheit 2 im Ausführungsbeispiel mit 48,6 mm bemessen.

In Fig. 3 ist ein weiteres Ausführungsbeispiel einer Bedieneinheit 2' gezeigt, welche ebenfalls in einer Schnittdarstellung entlang der Schnittlinie A-A dargestellt ist.

Die in Fig. 2 gezeigte Ausführung der Bedieneinheit 2 ist einer ersten Baureihe des Hausgeräts 1 zugeordnet, wohingegen die Bedieneinheit 2' gemäß Fig. 3 einer zweiten Baureihe, welche unterschiedlich zur ersten Baureihe ist, zugeordnet ist.

Das Bedienelement 3 ist im Hinblick auf seine Funktion und seine geometrische Ausgestaltung gleich dem Bedienelement 3 in Fig. 2 ausgebildet. Es werden also für beide unterschiedlichen Baureihen die gleichen Bedienelemente eingesetzt.

Sowohl bei der Ausführung gemäß Fig. 2 als auch bei der Ausführung gemäß Fig. 3 erstreckt sich das Bedienelement 3 durch ein durchgängiges Loch in der Blende 13 bzw. in der Blende 18 gemäß Fig. 3. Die zweite Blende 18 ist bei dem Ausführungsbeispiel gemäß Fig. 3 aus Edelstahl ausgebildet und über ein doppelseitiges Klebeband 19 an dem Blendenträger 14 angeklebt. Die zweite Blende 18 weist eine Dicke d3 auf, welche kleiner ist als die Dicke d1 der ersten Blende 13. Die Dicke d4 des Klebebands 13 im Ausführungsbeispiel gemäß Fig. 3 weist etwa 4 mm auf, und ist somit größer als die Dicke d2 des Klebebands 16 im Ausführungsbeispiel gemäß Fig. 2.

Die gesamte Dicke umfassend die Dicken d1 und d2 der Blende 13 und des Klebebands 16 gemäß dem Ausführungsbeispiel in Fig. 2 ist gleich der gesamten Dicke umfassend die Dicke d3 und die Dicke d4 der Blende 18 und des Klebebandes 19 gemäß dem Ausführungsbeispiel in Fig. 3. Das Bedienelement 3 erstreckt sich auch im Ausführungsbeispiel gemäß Fig. 3 mit einer Länge I über das Niveau der Vorderseite 20 der zweiten Blende 18. Bei beiden Ausführungsbeispielen kann durch die individuelle Kombination einer Blende und eines Klebebands im Hinblick auf deren jeweilige Dicke erreicht werden, dass baureihenübergreifend die gleiche Länge I für das Überstehen des Bedienelements 3 im ausgefahrenen Zustand erreicht werden kann, und vorzugsweise auch die hinter dem Blendenträger 14 die Bautiefe gleich ist, welche bei den beiden Ausführungen beispielhaft 48,6 mm beträgt.

## Patentansprüche

1. System mit einer ersten Bedieneinheit für ein Hausgerät (1), welche einen Blendenträger (14) aufweist, an den eine Blende (13) mittels eines Klebebands (16) angeklebt ist, und zumindest ein Bedienelement (3) umfasst, welches sich über das Niveau der Vorderseite (17) der Blende (13) erhaben erstreckt, und mit einer zweiten Bedieneinheit für ein Hausgerät, welche einen Blendenträger (14) aufweist, an den eine Blende (18) mittels eines Klebebands (19) angeklebt ist, und zumindest ein Bedienelement (3) umfasst, welches sich über das Niveau der Vorderseite (20) der Blende (18) erhaben erstreckt, **dadurch gekennzeichnet, dass** die Dicke (d2, d4) des Klebebands (16, 19) abhängig von der Dicke (d1, d3) der Blende (13, 18) so ausgebildet ist, dass die gesamte Dicke (d1, d2) einer ersten Kombination einer ersten Blende (13) der ersten Bedieneinheit mit einem ersten Klebeband (16) gleich der gesamten Dicke (d3, d4) einer zweiten Kombination einer zweiten Blende (18) der zweiten Bedieneinheit mit einem zweiten Klebeband (19) ist.

2. System nach Anspruch 1, **dadurch gekennzeichnet, dass** die erste Blende (13) aus Glas ist und eine größere Dicke (d1) als die zweite Blende (18) aufweist.

3. System nach Anspruch 1 oder 2, **dadurch gekennzeichnet, dass** die zweite Blende (18) aus Edelstahl ist und eine kleinere Dicke (d3) aufweist als die erste Blende (13).

4. System nach einem der vorhergehenden Ansprüche, **dadurch gekennzeichnet, dass** das erste Klebeband (16) eine Dicke (d2) von etwa 0,8 mm aufweist.

5. System nach einem der vorhergehenden Ansprüche, **dadurch gekennzeichnet dass** das zweite Klebeband (19) eine Dicke von etwa 4 mm aufweist.

6. System nach einem der vorhergehenden Ansprüche, **dadurch gekennzeichnet, dass** die jeweiligen gesamten Dicken der Kombinationen zwischen einer Blende (13, 18) und einem Klebeband (16, 19) so ausgebildet ist, das das Ausmaß (I), mit dem sich das Bedienelement (3) über das Niveau der Vorderseite (17, 20) einer Blende (13, 18) erstreckt, bei mehreren, für unterschiedliche Hausgerätetypen eingesetzte Blende-Klebeband-Kombinationen gleich ist.

7. System nach einem der vorhergehenden Ansprüche, **dadurch gekennzeichnet, dass** ein Klebeband (16, 19) als doppelseitiges Klebeband ausgebildet ist.

8. System nach einem der vorhergehenden Ansprüche, **dadurch gekennzeichnet, dass** sich das Bedienelement (3) durch ein durchgängiges Loch in der Blende (13, 18) erstreckt.

9. Verfahren zum Herstellen einer ersten Bedieneinheit (2) für ein Hausgerät, bei welchem eine Blende (13) mittels eines Klebebands (16) an einen Blendenträger (14) angeklebt wird, und ein Bedienelement (3) der Bedieneinheit (2) zumindest zeitweise so positioniert wird, dass es sich über das Niveau der Vorderseite (17) der Blende (13) erhaben erstreckt, und einer zweiten Bedieneinheit für ein Hausgerät, welche einen Blendenträger (14) aufweist, an den eine Blende (18) mittels eines Klebebands (19) angeklebt ist, und zumindest ein Bedienelement (3) umfasst, welches sich über das Niveau der Vorderseite (20) der Blende (18) erhaben erstreckt, **dadurch gekennzeichnet, dass** die Dicke (d2, d4) des Klebebands (16, 19) abhängig von der Dicke (d1, d2) der Blende (13, 18) so gewählt wird, dass mit einer ersten Kombination einer ersten Blende (13) der ersten Bedieneinheit mit einem ersten Klebeband (16) eine zu einer zweiten Kombination einer zweiten Blende (18) der zweiten Bedieneinheit mit einem zweiten Klebeband (19) gleiche gesamte Dicke (d1, d2; d3, d4) erzeugt wird.

## Claims

1. System with a first control unit for a domestic appliance (1), which has a panel support (14), to which a panel (13) is adhered by means of an adhesive strip (16), and comprises at least one control element (3), which extends with elevation with respect to the level of the front side (17) of the panel (13), and with a second control unit for a domestic appliance, which comprises a panel support (14), to which a panel (18) is adhered by means of an adhesive strip (19), and comprises at least one control element (3), which extends with elevation with respect to the level of the front side (20) of the panel (18), **characterised in that** the thickness (d2, d4) of the adhesive strip (16, 19) is formed to be so dependent on the thickness (d1, d3) of the panel (13, 18) that that the overall thickness (d1, d2) of a first combination of a first panel (13) of the first control unit with a first adhesive strip (16) is equal to the overall thickness (d3, d4) of a second combination of a second panel (18) of the second control unit with a second adhesive strip (19).

2. System according to claim 1, **characterised in that** the first panel (13) is of glass and has a greater thickness (d1) than the second panel (18).

3. System according to claim 1 or 2, **characterised in that** the second panel (18) is of stainless steel and has a smaller thickness (d3) than the first panel (13).

4. System according to any one of the preceding claims, **characterised in that** the first adhesive strip (16) has a thickness (d2) of approximately 0.8 millimetres.

5. System according to any one of the preceding claims, **characterised in that** the second adhesive strip (19) has a thickness of approximately 4 millimetres.

6. System according to any one of the preceding claims, **characterised in that** the respective total thicknesses of the combinations between a panel (13, 18) and an adhesive strip (16, 19) are so form that the amount (I) by which the control element (3) extends beyond the level of the front side (17, 20) of a panel (13, 18) is the same for several panel and adhesive strip combinations used for different domestic appliance types.

7. System according to any one of the preceding claims, **characterised in that** an adhesive strip (16, 19) is constructed as a double-sided adhesive strip.

8. System according to any one of the preceding claims, **characterised in that** the control element (3) extends through a continuous hole in the panel (13, 18).

9. Method for producing a first control unit (2) for a domestic appliance, in which a panel (13) is adhered to a panel support (14) by means of an adhesive strip (16), and a control element (3) of the control unit (2) is so positioned at least at times that it extends with elevation with respect to the level of the front side (17) of the panel (13), and a second control unit for a domestic appliance, which has a panel support (14), to which a panel (18) is adhered by means of an adhesive strip (19), and comprises at least one control element (13) which extends with elevation with respect to the level of the front side (20) of the panel (18), **characterised in that** the thickness (d2, d4) of the adhesive strip (16, 19) is so selected in dependence on the thickness (d1, d2) of the panel (13, 18) that with a first combination of a first panel (13) of the first control unit with a first adhesive strip (16) an overall thickness (d1, d2; d3, d4), which is the same as a second combination of a second panel (18) of the second control unit with a second adhesive strip (19), is produced.

## Revendications

1. Système comprenant une première unité de commande pour un appareil ménager (1), laquelle présente un support de bandeau (14), sur lequel un bandeau (13) est collé au moyen d'une bande adhésive (16), et comprend au moins un élément de commande (3) lequel s'étend en saillie au-dessus du niveau de la face avant (17) du bandeau (13), et comprenant une seconde unité de commande pour un appareil ménager, laquelle présente un support de bandeau (14), sur lequel un bandeau (18) est collé au moyen d'une bande adhésive (19), et comprend au moins un élément de commande (3) lequel s'étend en saillie au-dessus du niveau de la face avant (20) du bandeau (18), **caractérisé en ce que** l'épaisseur (d2, d4) de la bande adhésive (16, 19) est réalisée en fonction de l'épaisseur (d1, d3) du bandeau (13, 18) de manière à ce que l'épaisseur totale (d1, d2) d'une première combinaison d'un premier bandeau (13) de la première unité de commande avec une première bande adhésive (16) soit égale à l'épaisseur totale (d3, d4) d'une seconde combinaison d'un second bandeau (18) de la seconde unité de commande avec une seconde bande adhésive (19).

2. Système selon la revendication 1, **caractérisé en ce que** le premier bandeau (13) est en verre et présente une épaisseur (d1) supérieure au second bandeau (18).

3. Système selon la revendication 1 ou 2, **caractérisé en ce que** le second bandeau (18) est en acier inoxydable et présente une épaisseur (d3) inférieure au premier bandeau (13).

4. Système selon l'une quelconque des revendications précédentes, **caractérisé en ce que** la première bande adhésive (16) présente une épaisseur (d2) d'environ 0,8 mm.

5. Système selon l'une quelconque des revendications précédentes, **caractérisé en ce que** la seconde bande adhésive (19) présente une épaisseur d'environ 4 mm.

6. Système selon l'une quelconque des revendications précédentes, **caractérisé en ce que** les épaisseurs totales respectives des combinaisons entre un bandeau (13, 18) et une bande adhésive (16, 19) sont réalisées de manière à ce que la dimension (I), avec laquelle l'élément de commande (3) s'étend au-dessus du niveau de la face avant (17, 20) d'un bandeau (13, 18), soit la même pour plusieurs combinaisons bandeau-bande adhésive utilisées pour différents types d'appareils ménagers.

7. Système selon l'une quelconque des revendications précédentes, **caractérisé en ce qu'**une bande adhésive (16, 18) est réalisée en tant que bande adhésive à double face.

8. Système selon l'une quelconque des revendications précédentes, **caractérisé en ce que** l'élément de commande (3) s'étend à travers un trou continu dans le bandeau (13, 18).

9. Procédé de fabrication d'une première unité de commande (2) pour un appareil ménager, dans lequel un bandeau (13) est collé sur un support de bandeau (14) au moyen d'une bande adhésive (16), et dans lequel un élément de commande (3) de l'unité de commande (2) est positionné au moins temporairement de manière à ce qu'il s'étende en saillie au-dessus du niveau de la face avant (17) du bandeau (13), et d'une seconde unité de commande pour un appareil ménager, laquelle présente un support de bandeau (14) sur lequel un bandeau (18) est collé au moyen d'une bande adhésive (19), et comprend au moins un élément de commande (3) lequel s'étend en saillie au-dessus du niveau de la face avant (20) du bandeau (18), **caractérisé en ce que** l'épaisseur (d2, d4) de la bande adhésive (16, 19) est sélectionnée en fonction de l'épaisseur (d1, d2) du bandeau (13, 18) de manière à ce qu'avec une première combinaison d'un premier bandeau (13) de la première unité de commande avec une première bande adhésive (16), une épaisseur totale (d1, d2 ; d3, d4) égale à une seconde combinaison d'un second bandeau (18) de la seconde unité de commande avec une seconde bande adhésive (19) soit obtenue.
